# EUROPÄISCHE PATENTSCHRIFT

(11) **EP 3 275 567 B1**
(45) Veröffentlichungstag und Bekanntmachung des Hinweises auf die Patenterteilung: **16.10.2024**
(21) Anmeldenummer: 17400044.8
(22) Anmeldetag: 15.07.2017
(51) Int. Cl.: B21D 26/027, B21D 26/041, B21D 26/06

(54) **VORRICHTUNG UND VERFAHREN ZUM HYDRAULISCHEN HOCHGESCHWINDIGKEITS-HOCHDRUCKUMFORMEN**
DEVICE AND METHOD FOR HYDRAULIC HIGH-SPEED HIGH-PRESSURE FORMING
DISPOSITIF ET PROCÉDÉ DE FORMAGE HYDRAULIQUE À HAUTE PRESSION ET À HAUTE VITESSE

(30) Priorität: 25.07.2016 DE 102016008941
(43) Veröffentlichungstag der Anmeldung: 31.01.2018
(73) Patentinhaber: Fachhochschule Südwestfalen, 58644 Iserlohn (DE)
(72) Erfinder: HERMES, Matthias, 59558 Lippstadt (DE); BÖHMER, Marcus, 59889 Eslohe (DE)
(74) Vertreter: Schneider, Uwe

(56) Entgegenhaltungen:
- DE-A1- 1 652 616
- DE-A1- 102007 018 066
- DE-A1- 102007 018 395
- DE-B4- 102007 018 066
- JP-A- S5 584 231
- US-A- 3 057 313
- US-A- 3 832 877

## Beschreibung

Die Erfindung betrifft ein Verfahren und eine Vorrichtung zum hydraulischen Hochgeschwindigkeits-Hochdruckumformen gemäß Oberbegriff des Anspruches 1 bzw. des Anspruchs 12.

Das Innenhochdruckumformen (IHU) von Blechen, Rohren und Profilen ist seit vielen Jahren ein wichtiges Fertigungsverfahren für die Industrie, um dünnwandige und komplexe Leichtbauteile in einem Prozessschritt herzustellen. Beispielsweise werden komplexe Strukturbauteile für Karosserien oder aufwendige Abgasanlagen durch IHU gefertigt.

Bei der Produktion von kostengünstigen Massenartikeln und kleineren Bauteilen kommt dieses Verfahren jedoch nicht so häufig zum Einsatz, da die Technologie bezüglich des Anlagenaufwands und der Prozesszeit für die jeweilige Anwendung zu unwirtschaftlich ist. Diese Probleme führen dann dazu, dass andere Verfahren eingesetzt werden. Beispielweise ist das Tiefziehen von Halbschalen und das anschliessende Verschweißen der Halbschalen ein üblicher Weg. Bei kleineren rohrförmigen Bauteilen beispielsweise im Bereich der Rohrenden kommen sogar häufig zerspante Teile zum Einsatz, die an die Rohrenden angeschweißt oder angelötet werden, um so eine geforderte Geometrie realisieren zu können.

Der große Aufwand bei den Anlagenkosten beim IHU ist darin begründet, dass die großen statischen Innendrücke zum Umformen durch hohe Presskräfte z.B. einer Presse abgestützt werden müssen, was große Gestelle und Antriebsleistungen bei derartigen Pressen erfordert. Zudem ist der Umformprozess mit einer aufwendigen Regelung verbunden, die das kontrollierte Nachschieben der Dichtstempel mit dem gesteuerten Druckaufbau durch den Druckübersetzer synchronisiert. Dies macht die Anlagentechnik sehr teuer und häufig gegenüber konventionellen Methoden unrentabel. Ein weiteres Problem im Bereich der Dichtstempel ist die Abdichtung des hohen Wirkmediendrucks. Kommt es hier zu einer Undichtigkeit, ist häufig der Prozessverlauf gestört.

In den letzten Jahren sind wirkmedienbasierte Umformprozesse in der Entwicklung, die auf Stoßwellen beruhen, die durch beschleunigte Plunger, Lichtbögen oder Sprengstoff bewirkt werden. Diese Verfahren gehören zur Hochgeschwindigkeitsumformung (HGU) und sind sehr vorteilhaft:
- Das Umformvermögen der Werkstoffe wird durch die hohe Umformgeschwindigkeit verbessert. Dies erfolgt durch das träge Verhalten des umgeformten Werkstoffes. Bei statischen Prozessen versagt der Werkstoff an der schwächsten Stelle. Beim HGU wird dies durch die Trägheitseffekte vermindert. Die umgeformten Bereiche des Werkstücks werden zudem infolge der hohen lokalen Umwandlung der Umformenergie interkristallin erwärmt. So wird das Umformvermögen gesteigert. Der Prozess ist sehr schnell und hat somit ein großes Potential für eine kosteneffiziente Fertigung.
- Es sind geringe Schließkräfte erforderlich, da mit einer trägheitsverriegelten Presse gearbeitet werden kann. Dies reduziert die Gesamtanlagenkosten, da aufwendige mechanische oder hydraulische Verriegelungen eingespart werden können.
- Die Wirkmedien können leichter abgedichtet werden, da durch die hohen und schnellen Druckimpulse und temporär sehr hohen Volumenströme eventuelle Undichtigkeiten zu keinem maßgeblichen Druckabfall führen und der Umformprozess aufgrund der hohen Geschwindigkeit störungsfrei auch bei einer Undichtigkeit ausgeführt werden kann.

Trotz des großen Potentials konnten sich diese Verfahren bisher nur bedingt durchsetzen, da die zur Verfügung stehende Antriebstechnik für einen industriellen Einsatz problematisch ist. Elektrothermische Antriebe, die auf Lichtbögen beruhen, sind bedingt einsatzfähig, da in Verbindung mit den Fluiden häufig Probleme infolge von Kurzschlüssen entstehen. Ferner sind die erforderlichen Hochleistungsstromquellen kostenintensiv. Die Verwendung von Sprengstoffen ist aus Sicherheitsgründen ebenfalls problematisch. Weiterhin sind die Plungerverfahren, darunter das bekannte Hydropunchverfahren, infolge der großen Fallhöhe industriell schwierig einsetzbar.

Aus der DE 1 652 616 A ist ein gattungsgemäßes Verfahren zum Impuls-Hochdruckumformen von im Ausgangszustand ebenen Blechteilen bekannt, bei dem ein unter hohem Druck stehendes Gas bei seiner schlagartigen Entspannung eine Flüssigkeit mit einen hohen Druckimpuls beaufschlagt, die wiederum das ebene blechartige Werkstück verformt. Die hierfür notwendige Vorrichtung ist aufwändig gestaltet und erfordert zur Abstimmung der notwendigen Abläufe eine umfangreiche Steuerungstechnik.

Aus der DE 10 2007 018 066 B4 ist ein gattungsgemäßes Verfahren zum Impuls-Innenhochdruckumformen bekannt, bei dem ein Impulsgenerator einen sehr kurzen Druckimpuls erzeugt, der über einen Pressstempel auf ein Druckmedium innerhalb des umzuformenden Werkstücks übertragen werden kann. Als Arten der Erzeugung der Umformenergie für die impulsartige Umformung werden mechanische, elektromagnetische, chemische oder thermische Wirkungsweisen beschrieben, darunter auch eine Impulserzeugung mittels unter hohem Druck vorgespannter Gase, die schlagartig über ein extrem schnell öffnendes Ventil entweder direkt oder über den Umweg über ein vorzugsweise flüssiges Wirkmedium auf das Werkstück wirken und dieses verformen können. Nachteilig an dieser bekannten Art der impulsartigen Umformung ist der sehr kurze Einwirkungszeitraum des Druckimpulses auf die Werkstückwandungen, der diese Werkstückwandungen zwar kurzzeitig in Richtung auf die Werkzeugform hin beschleunigt, für eine zuverlässige Ausformung der Detail-Sollkontur des Werkstücks aber häufig nicht ausreichend ist. Durch die extrem kurze Zeit des Druckimpulses wirkt das im Inneren des Werkstücks befindliche Volumen des Druckmediums nur sehr kurzzeitig auf die Werkstückwandungen, so dass eine genaue Abformung der Detail-Sollkontur des Werkstücks nicht sichergestellt werden kann. Nach Abklingen des sehr kurzen Druckimpulses wird das Wirkmedium innerhalb des Werkstücks wieder entspannt und damit die Kraftwirkung auf die Werkstückwandungen aufgehoben, so dass die Umformung im Wesentlichen aufgrund der Trägheitskräfte der Werkstückwandungen erfolgt. Dies resultiert in Maß- und Formungenauigkeiten des hergestellten Werkstücks. Außerdem ist die Beeinflussung des Druckimpulses bei der Umformung nur sehr schwierig möglich, da die schlagartige Freigabe z.B. des Gasdruckes nur geringe Einflussmöglichkeiten bietet.

Die JP S55 84231 auf welche der Oberbegriff der Patentansprüche 1 und 12 basiert, zeigt eine Anordnung zur Umformung von Rohren, bei der ein Fluidvolumen in einer Druckkammer unter Druck gesetzt wird und dabei eine mechanische Feder vorspannt. Wird nun durch Öffnen eines Ventils die Energiemenge, die in der vorgespannten Feder gespeichert ist, schlagartig freigesetzt, so wird aus dem Fluidvolumen ebenfalls schlagartig zusätzliches Fluid in das Innere des umzuformenden Rohres beschleunigt und sorgt dabei für eine schlagartige Druckerhöhung und ein schlagartiges Beschleunigen der Rohrwandungen in Richtung auf die Innenwandungen der das Rohr teilweise umgebenden Form. Allerdings ist mit einer derartigen, rein impulsförmigen Druckbeaufschlagung der Rohrwandungen nicht wirklich sicher gestellt, dass die Rohrwandungen sich wie gewünscht vollständig an die Innenwandungen der das Rohr teilweise umgebenden Form anlegen können, da der Druckimpuls nur relativ kurz wirkt und die Umformung der Rohrwandungen eine gewisse Zeit benötigt.

Bei der US 3 057 313 A werden keine rohrartigen Werkstücke bearbeitet, sondern es werden blechförmige Werkstücke umgeformt, die ganz andere Verformungen erfahren als dies bei rohrartigen Bauteilen der Fall ist.

Hinsichtlich der DE 10 2007 018 395 A handelt es sich um ein Hochdruckumformen, auf keinen Fall aber um eines mit einer hohen Geschwindigkeit, da die Umformung innerhalb von 5 bis 2 Sekunden ablaufen soll.

Aufgabe der vorliegenden Erfindung ist es daher, ein Hochgeschwindigkeits-Hochdruckumformen vorzuschlagen, bei dem mit geringem gerätetechnischen Aufwand die Umformenergie bereitgestellt und einfach auf das umzuformende Werkstück so aufgebracht wird, dass eine vollständige Ausformung des Werkstücks in jedem Fall sicher gestellt ist.

Die Lösung der erfindungsgemäßen Aufgabe ergibt sich hinsichtlich des Verfahrens aus den kennzeichnenden Merkmalen des Anspruches 1 und hinsichtlich der Vorrichtung aus den kennzeichnenden Merkmalen des Anspruches 12 jeweils in Zusammenwirken mit den Merkmalen des zugehörigen Oberbegriffes. Weitere vorteilhafte Ausgestaltungen der Erfindung ergeben sich aus den Unteransprüchen.

Die Erfindung gemäß Anspruch 1 geht aus von einem Verfahren zum hydraulischen Hochgeschwindigkeits-Hochdruckumformen, bei dem ein in einem Wirkbereich an einem umzuformenden Rohling befindliches hydraulisches Wirkmedium mit einem Druckimpuls schlagartig beaufschlagt wird und das hydraulische Wirkmedium den umzuformenden Rohling zumindest bereichsweise in Richtung auf ein Umformwerkzeug hin beschleunigt wobei gleichzeitig mit dem Druckimpuls und/oder nach dem Druckimpuls derart hydraulisches Wirkmedium in den Wirkbereich an dem umzuformenden Rohling verschoben und derart unter Druck in dem Wirkbereich gehalten wird, dass die Druckwirkung des Wirkmediums den umzuformenden Rohling in dem Wirkbereich sicher an die formgebenden Oberflächen des Umformwerkzeugs anlegt. Ein derartiges gattungsgemäßes Verfahren wird dadurch in erfindungsgemäßer Weise weiter entwickelt, dass zwischen einem

Druckspeicher und dem mit dem Wirkmedium beaufschlagten Wirkbereich an dem umzuformenden Rohling ein Druckübersetzer in Form eines stößelartigen Plungers angeordnet wird, wobei der Plunger auf der einen Seite von dem Druckmedium und auf der Rohlingsseite von dem Wirkmedium beaufschlagt wird, wobei die Endlagen der Bewegung des stößelartigen Plungers durch einstellbare Anschläge vorgegeben werden. Im Gegensatz zu der rein impulsartigen Beaufschlagung des Rohlings mit dem Wirkmedium gemäß Stand der Technik, bei der nur sehr wenig Wirkmedium in Richtung auf den Rohling verschoben wird und dabei auf den Rohling einwirken kann, wird bei der erfindungsgemäßen Vorgehensweise eine ausreichende Menge des Wirkmediums so lange in Kontakt mit dem Rohling gebracht, dass die Ausformung der Sollkontur des Werkstücks auf jeden Fall sicher gestellt werden kann. Dadurch, dass schon im Verlauf der Impulsbeaufschlagung eine ausreichende Menge des Wirkmediums in den Wirkbereich mit dem Rohling gebracht und anschließend auch dort unter dem hohen Druck gehalten wird, kann sich die Sollkontur des Werkstücks durch die fortwährende Druckbeaufschlagung vollständig ausbilden und damit hohe Genauigkeiten bei der Werkstückherstellung auf jeden Fall sicher stellen. Damit kombiniert das erfindungsgemäße Verfahren die Vorteile der langsamen konventionellen IHU mit denjenigen der reinen Impulsumformung. Durch die erzielbaren Trägheitseffekte der schnellen Impulsumformung werden die Nachteile langsamer Umformungsgeschwindigkeiten, nämlich ein Versagen des Werkstoffs an der schwächsten Stelle, umgangen, zudem werden die umgeformten Bereiche des Rohlings infolge der hohen lokalen Umwandlung interkristallin erwärmt und dadurch das Umformvermögen gesteigert. Dies beruht zum einen darauf, dass anders als bei der bekannten Impulsumformung die Zeitdauer der Einwirkung des Wirkmediums wesentlich länger als der eigentliche Druckimpuls ist und daher der Rohling nicht nur kurzzeitig in Richtung auf die Werkzeugwandungen hin beschleunigt wird, sondern dass anschließend die Druckwirkung aufrecht erhalten bleibt und sich der Rohling unter dieser aufrechterhaltenen Druckwirkung vollständig zum Werkstück ausformen kann. Insbesondere, wenn die Erzeugung des Druckimpulses und die Verschiebung von Wirkmedium in den Wirkbereich an dem umzuformenden Rohling mittels konventioneller hydraulischer Komponenten erfolgt, kann die Umformenergie durch entsprechende Steuerungsbefehle maßgeschneidert auf die jeweilige Umformaufgabe angepasst werden. Vorteile dieser maßgeschneiderten Zuführung der Umformenergie gemäß dem erfindungsgemäßen Verfahren sind die erreichbare Energieeinsparung, die Prozesssicherheit und Reproduzierbarkeit des Umformprozesses, eine dadurch erreichbare Verminderung von Ausschuss, eine hohe Anlagenverfügbarkeit durch kalkulierbaren Anlagen- und Werkzugverschleiß und definierte Produkteigenschaften des hergestellten Werkstücks. Mit der hohen Umformgeschwindigkeit lässt sich auch erreichen, dass eventuelle Undichtigkeiten bei der Abdichtung des Wirkbereichs des Wirkmediums zu keinem maßgeblichen Druckabfall des Wirkmediums führen und der Umformprozess aufgrund der hohen Geschwindigkeiten störungsfrei auch bei einer Undichtigkeit ausgeführt werden kann.

In einer ersten denkbaren Ausgestaltung des Verfahrens kann das Wirkmedium in das Innere des hohlen umzuformenden Rohlings verschoben und innerhalb des Rohlings gehalten werden. Dies erlaubt die erfindungsgemäße Herstellung von Hohlkörpern wie z.B. Rohren, Profilen etc., die ansonsten mit den Verfahren der konventionellen IHU hergestellt werden müssten.

In einer anderen denkbaren Ausgestaltung des Verfahrens kann das Wirkmedium in einen abgeschlossenen Wirkbereich an dem umzuformenden Rohling verschoben und in diesem Wirkbereich des Rohlings gehalten werden. Hierdurch können sowohl blechartige, z.B. ebene oder nicht-geschlossen in sich gekrümmte Rohlinge verformt werden, auch ist es denkbar, massive Rohlinge dadurch zu verformen.

Hinsichtlich der Kosten einer für die Durchführung des Verfahrens geeigneten Vorrichtung als auch funktional ist es von besonderem Vorteil, wenn die Erzeugung des Druckimpulses und die Verschiebung von Wirkmedium in den Wirkbereich an dem umzuformenden Rohling mittels konventioneller hydraulischer Komponenten erfolgt. Derartige Komponenten sind standardmäßig am Zuliefermarkt zu erhalten und erfordern daher keine aufwändigen Konstruktionsprozesse spezieller Bauteile. Zudem erlauben derartige standardmäßig am Zuliefermarkt zu erhaltende hydraulische Komponenten eine zuverlässige und genaue Steuerung der für die Umformung notwendigen Aktionen einer entsprechenden Vorrichtung. Damit lassen sich insbesondere je nach technischer Ausführung einer erfindungsgemäßen Anlage die Energiemenge des Druckimpulses, das Leistungsprofil während des Umformimpulses, der wirksame Volumenstrom des Druckmediums und damit auch des Wirkmediums, die Menge des Wirkmediums, das Druckprofil, inklusive des vorher eingestellten Fülldrucks in hohlen Rohlingen bzw. im Wirkbereich, die Umformzeit und auch das axiale Nachschieben bei der Umformung hohler Rohlinge durch einen Dichtzylinder sicher steuern und in weiten Grenzen beeinflussen. Ebenfalls lässt sich eine einfache Einbindung einer entsprechenden Vorrichtung in Steuerungen weiterer Fertigungseinrichtungen, wie etwa für weitere Umformprozesse, und damit eine gute Abstimmbarkeit und Reproduzierbarkeit des Prozesses erreichen.

Von besonderem Vorteil ist es, wenn die Erzeugung des Druckimpulses mittels eines vorab aufladbaren Druckspeichers erfolgt. Ein derartiger vorab aufladbarer Druckspeicher, etwa in Form eines Blasenspeichers oder dgl. kann mit relativ geringer Pumpleistung sukzessive auf den benötigten Druck gebracht werden und diesen bis zur Auslösung des Druckimpulses halten. Derartige Speicher können ebenfalls als Standardbauteile kostengünstig bezogen werden.

Weiterhin ist es von Vorteil, wenn die Erzeugung des Druckimpulses und die Verschiebung von Wirkmedium in den Wirkbereich an dem umzuformenden Rohling mittels eines schlagartig öffenbaren Druckventils erfolgt. Ein derartiges Druckventil, etwa ein Sitzventil mit einem großen Öffnungsquerschnitt und sehr kurzer Öffnungszeit, kann die in dem Druckspeicher gespeicherte Druckenergie in sehr kurzer Zeit freigeben und in Richtung auf das Wirkmedium weiter leiten. Dabei kann neben dem eigentlichen Druckimpuls durch ein solches Druckventil auch ein großer Volumenstrom an Druckmedium in Richtung auf das Wirkmedium freigesetzt und damit in den Wirkbereich an dem umzuformenden Rohling verschoben werden, wodurch die Druckwirkung auf den Rohling erhöht und verlängert wird. Schließt das Druckventil wiederum nach der Weiterleitung des Druckmediums ebenfalls in sehr kurzer Zeit, so wird das verschobene Volumen des Druckmediums und damit auch das verschobene Volumen des Wirkmediums in dem Wirkbereich an dem umzuformenden Rohling eingeschlossen und unter Druck gehalten und kann damit zur genauen Abformung der Werkzeugkonturen auf den Rohling genutzt werden.

Hierbei ist es in weiterer Ausgestaltung denkbar, dass der Druckimpuls, vorzugsweise sein zeitlicher Verlauf und seine Impulshöhe, und damit die umformende Wirkung des Wirkmediums auf den umzuformenden Rohling durch Veränderung der Charakteristik des Druckspeichers und/oder durch Veränderung der Charakteristik des Druckventils beeinflusst werden kann. So kann z.B. durch Veränderung des Druckes und des Volumens des Druckmediums in dem Druckspeicher der Druckimpuls, aber auch der Volumenstrom des Druckmediums in Richtung auf den Wirkbereich des Wirkmediums an dem unzuformenden Rohling beeinflusst werden. Weiterhin kann die Charakteristik des Druckspeichers durch den Vorspanndruck des Druckspeichers und/oder durch den Ladedruck des Ladeaggregats für den Druckspeicher beeinflusst werden. Ebenfalls kann z.B. durch das Öffnungsverhalten des Druckventils, also etwa die Öffnungszeit bzw. Verschlusszeit, den Öffnungsverlauf oder dgl. der Druckimpuls und/oder der Volumenstrom des Druckmediums in weiten Grenzen beeinflusst werden. Hierzu kann z.B. der Beginn und das Ende der Öffnungszeit und/oder die Veränderung des Öffnungsquerschnitts des Druckventils beeinflusst werden. Insbesondere beeinflusst das Öffnungsverhalten des Druckventils den Verlauf des Drucks des Wirkmediums im Wirkbereich an dem umzuformenden Rohling.

Weiterhin ist es denkbar, dass das Umformverhalten des Werkstücks durch den vorab einstellbaren Fülldruck des Wirkmediums im Wirkbereich an dem umzuformenden Rohling beeinflusst wird. So kann der Fülldruck des Wirkmediums z.B. so gewählt werden, dass schon vor dem eigentlichen Druckimpuls eine nennenswerte Druckbelastung auf dem Rohling lastet und diesen Rohling schon vorab verformt oder die Spannungen in dem Rohling so groß sind, dass die eigentlichen durch den Druckimpuls hervorgerufenen Spannungen eine besonders gute Verformbarkeit des Rohlings erlauben. Der Fülldruck kann somit schon einen Teil des Umformwiderstandes des Werkstoff des Rohlings überwinden.

In einer besonders vorteilhaften Ausgestaltung ist es denkbar, dass der Plunger in Richtung auf den Wirkbereich an dem umzuformenden Rohling hin verschiebbar ist.

Der Druckübersetzer trennt das Druckmedium und das Wirkmedium voneinander und er wird von dem Druckmedium durch den Druckimpuls und den Volumenstrom an Druckmedium in Richtung auf den Wirkbereich an dem Rohling verschoben. Hierbei kann durch ungleichförmige Wirkungsquerschnitte an dem Druckübersetzer auf der Seite des Druckmediums im Verhältnis zur Seite des Wirkmediums eine zusätzliche Druckerhöhung im Wirkmedium erreicht werden. Wenn ein solcher Druckübersetzer nicht vorgesehen wird, sind Druckmedium und Wirkmedium das gleiche Fluid und stehen in direkter Verbindung miteinander.

Für die Umformung rohrartiger hohler Rohlinge kann ein solcher Rohling beim Umformen mit einem hydraulisch betätigbaren Dichtstempel auf der dem Druckventil gegenüberliegenden Seite des rohrartigen hohlen Rohlings in axialer Richtung vorgespannt werden. Hierbei ist nicht nur eine vorab einstellbare Druckerhöhung des Wirkmediums in dem Wirkbereich erreichbar, sondern der Druck in dem Wirkbereich kann auch während der Umformung des Rohlings durch den Druckimpuls weiter beeinflusst werden. So kann durch den hydraulisch betätigbaren Dichtstempel eine weitere Druckerhöhung innerhalb des Wirkbereichs erzielt werden oder die Wirkung des Dichtstempels wird abhängig von dem zeitlichen Ablauf der Umformung nachgeregelt.

Hierbei ist es in weiterer Ausgestaltung auch denkbar, dass der hydraulisch betätigbare Dichtstempel hydraulisch gekoppelt von dem gleichen Druckmedium beaufschlagt wird, das bei Freigabe des Druckventils in Richtung auf den Wirkbereich an dem umzuformenden Rohling verschoben wird. Hierzu kann der Dichtstempel hydraulisch leitend mit dem Druckmedium aus dem Druckspeicher beaufschlagt werden, so dass die zeitliche und funktionale Abstimmung der Druckimpulse direkt über das Wirkmedium und über den Dichtstempel in weiten Bereich aufeinander abstimmbar ist. Hierbei ist es weiterhin denkbar, dass die hydraulische Beaufschlagung des hydraulisch betätigbaren Dichtstempels zeitlich verzögert oder mit verändertem Druck erfolgt, etwa indem Verzögerungs- oder Druckregeleinheiten zwischengeschaltet werden.

Die Erfindung betrifft weiterhin eine Vorrichtung zum hydraulischen Hochgeschwindigkeits-Hochdruckumformen, insbesondere zur Durchführung des Verfahrens gemäß Anspruch 1, mit einem Druckerzeuger, mit dem ein Druckimpuls in einem Druckmedium erzeugt werden kann, wobei der Druckimpuls in einem Wirkbereich an einem umzuformenden Rohling befindliches hydraulisches Wirkmedium schlagartig beaufschlagt und das hydraulische Wirkmedium den umzuformenden Rohling zumindest bereichsweise in Richtung auf ein Umformwerkzeug hin beschleunigt, wobei der Druckerzeuger einen Druckspeicher und ein schlagartig betätigbares Druckventil aufweist, die derart betätigbar sind, dass gleichzeitig mit dem Druckimpuls und/oder nach dem Druckimpuls derart hydraulisches Wirkmedium in den Wirkbereich an dem umzuformenden Rohling verschoben und derart unter Druck in dem Wirkbereich gehalten wird, dass die Druckwirkung des Wirkmediums den umzuformenden Rohling in dem Wirkbereich sicher an die formgebenden Oberflächen des Umformwerkzeugs anlegt. Eine derartige gattungsgemäße Vorrichtung wird dadurch weiter gebildet, dass zwischen Druckspeicher und dem Wirkbereich an dem umzuformenden Rohling ein Druckübersetzer in Form eines stößelartigen Plungers angeordnet ist, wobei der Plunger auf der einen Seite von dem Druckmedium und auf der Rohlingsseite von dem Wirkmedium beaufschlagt ist, wobei die Endlagen der Bewegung des stößelartigen Plungers durch einstellbare Anschläge vorgebbar sind. Eine solche Vorrichtung kann mittels handelsüblicher Industriehydraulik, etwa einen geeigneten Druckspeicher und ein übliches schnell betätigbares Druckventil, eine Bereitstellung des Duckimpulses ermöglichen, mit dem dann der Rohling beaufschlagt und umgeformt wird. Damit ist mittels handelsüblicher Industriehydraulik eine sichere und in weiten Bereichen gut steuerbare Erzeugung des benötigten Druckimpulses möglich, mit dem gleichzeitig ein entsprechender Volumenstrom des Druckmediums und damit auch des Wirkmediums den Rohling beaufschlagt und umformt. So wird der Einsatz schwer kontrollierbarer oder arbeitstechnisch unsicherer Druckerzeuger hierdurch vermieden, zudem können derartige Komponenten der Industriehydraulik einfach gesteuert und in vor- und nachgelagerte Bearbeitungsschritte steuerungstechnisch einfach integriert werden.

In einer ersten Ausgestaltung ist es denkbar, dass das Druckventil ein vorzugsweise elektrisch ansteuerbares Sitzventil, vorzugsweise ein Servoventil, mit großer Nennweite aufweist. Durch ein solches Druckventil kann das Öffnungs- und Schließverhalten des Druckventils in sehr weiten Grenzen beeinflusst werden, so dass sich eine Vielzahl von Druckverläufen des Druckmediums bei der Freigabe des Druckmediums aus dem Druckspeicher einstellen lässt und dadurch ebenfalls der Druck im Wirkmedium entsprechend beeinflusst wird. Hierdurch lassen sich nahezu beliebige Druck-/Wegverläufe bei der Umformung erzeugen und hinsichtlich der erzielbaren Umformung optimieren.

Weiterhin ist es denkbar, dass der Druckspeicher als Blasenspeicher mit einer Gasfüllung ausgebildet ist. Ein solcher Blasenspeicher weist zwei mechanisch aufeinander einwirkende, voneinander flexibel getrennte Kammern einmal für ein erstes Fluid wie etwa ein Gas und zum anderen für das Druckmedium auf, wobei das erste Fluid wie etwa ein Gas durch z.B. eine Druckladeeinrichtung wie eine Druckpumpe sukzessive mit immer höherem Druck beaufschlagt wird. Hierdurch wird ebenfalls das zweite Medium, in diesem Fall das Druckmedium unter Druck gesetzt. Das Druckventil kann dann den so in dem Druckspeicher erzeugten hohen Druck schlagartig als Druckimpuls freigeben. Vorteilhaft ist es hierbei, dass der Druckspeicher mit einem leistungsmäßig mit geringer Ladeleistung arbeitenden Ladeaggregat gefüllt und unter Druck setzbar ist. Auch ist es hierbei denkbar, dass die Gasfüllung des Blasenspeichers zur Beeinflussung des Druckprofils veränderbar ist.

In weiterer Ausgestaltung ist es denkbar, dass der Plunger in Richtung auf den Wirkbereich an dem umzuformenden Rohling hin verschiebbar ist.

Solche Plunger sind zur Trennung verschiedener Fluide grundsätzlich bekannt, wobei der Plunger auf seiner dem Druckventil zugeordneten Seite eine größere Wirkfläche als auf seiner dem Wirkbereich an dem umzuformenden Rohling zugeordneten Seite aufweisen und dadurch kraftverstärkend wirken kann.

Erfindungsgemäß sind die Endlagen der Bewegung des stößelartigen Plungers durch einstellbare, vorzugsweise steuerbar einstellbare Anschläge vorgebbar. Hierdurch lässt sich das durch den Druckimpuls und den Volumenstrom des Druckmediums in Richtung auf den Wirkbereich des Wirkmediums verschobene Volumen des Wirkmediums genau einstellen und damit der Umformprozess sehr genau beeinflussen. Wird die Bewegung des Plungers während bzw. nach dem Druckimpuls genau beeinflusst, ergibt sich eine definierte Erzeugung des Druckverlaufs in dem Wirkbereich des Wirkmediums an dem Rohling und damit eine genau steuerbare und sichere Umformung des Rohlings in Bezug auf die Formflächen des Werkzeugs.

Hierbei ist es in weiterer Ausgestaltung denkbar, dass der stößelartige Plunger durch das Beaufschlagen des Wirkbereichs an dem umzuformenden Rohling mit Wirkmedium in seine bestimmungsgemäße Endlage vor der Umformung des umzuformenden Rohlings verschoben wird. Dieses Beaufschlagen des Wirkbereichs mit Wirkmedium kann z.B. durch einen Dichtstempel erfolgen, der einen hohlen Rohling endseitig abdichtet und durch den das Innere des hohlen Rohlings vorab mit Wirkmedium gefüllt wird. Da das im Inneren des hohlen Rohlings befindliche Wirkmedium auch den Plunger beaufschlagt, lässt sich dieser auf diese Weise in seine eine Endlage verschieben.

Weiterhin ist es denkbar, dass mehr als ein Druckspeicher und jeweils ein zugeordnetes Druckventil vorgesehen sind, wobei die Druckspeicher im Wechsel befüllt und zur Freisetzung des Druckimpulses benutzt werden. Hierdurch lässt sich die Taktzeit einer solchen Vorrichtung deutlich verringern, da immer ein Druckspeicher aufgeladen werden kann, während der andere Druckspeicher gerade für den Umformtakt benutzt wird. Dies kann z.B. dadurch erreicht werden, dass die mehreren Druckspeicher fluidisch mit der gleichen Zuleitung für das Druckmedium in Richtung auf den Wirkbereich an dem umzuformenden Rohling verbunden sind und immer nur der jeweils für die Umformung aktive Druckspeicher in fluidischer Verbindung mit der Zuleitung steht, während die anderen Druckspeicher durch die zugeordneten Druckventile gegenüber der Zuleitung abgetrennt sind.

Weiterhin ist es denkbar, dass die Vorrichtung zur Blechumformung und/oder zur Massivumformung nutzbar ist. So kann bei der Blechumformung sowohl ein ebener oder nicht-geschlossen gekrümmter Rohling durch ein mit dem Rohling in fluiddichter Verbindung stehender Wirkbereich der Vorrichtung mit Wirkmedium beaufschlagt und gegen die entsprechend angeordneten Wandungen eines Werkzeugs gepresst werden, wodurch sich die entsprechenden Abschnitte der Wandungen des Rohlings an die Form der Wandungen eines Werkzeugs anlegen. Auch ist es denkbar, einen massiven Rohling auf entsprechende Weise zu verformen.

Weiterhin ist es denkbar, die Vorrichtung an Folgeverbundwerkzeuge anzubauen und/oder in Folgeverbundwerkzeuge zu integrieren, da die gerätetechnischen Anforderungen an die Vorrichtung moderat und deren steuerungstechnische Integration in angrenzende Fertigungseinrichtungen durch die Verwendung herkömmlicher Industriehydraulik einfach ist.

Weiterhin kann beim Umformen von Rohren auf der dem Plunger gegenüberliegenden Seite des hohlen rohrförmigen Rohlings ein hydraulisch betätigbarer Dichtstempel angeordnet sein, durch den der rohrartige Rohling in axialer Richtung vorspannbar ist. Dieser hydraulisch betätigbare Dichtstempel kann über einen separaten Druckspeicher betätigt werden, der statisch arbeitet oder ebenfalls einen sehr schnellen Druckimpuls auf den Dichtstempel ausüben kann. In besonders vorteilhafter Weise kann der hydraulisch betätigbare Dichtstempel hydraulisch gekoppelt von dem Druckmedium beaufschlagt werden, das bei Freigabe des Druckventils in Richtung auf das Innere des hohlen umzuformenden Rohlings verschoben wird. Hierdurch lässt sich neben der Erzeugung des Dichtdrucks, die vorteilhaft separat über eine eigene Druckerzeugung für den Dichtstempel erfolgen wird, der Druck des Druckmediums nutzen, um die Umformung des Rohlings durch die Wirkung des Dichtstempels zusätzlich zu beeinflussen. So kann z.B. der Dichtstempel durch die quasi zeitgleiche Druckerhöhung auf den Dichtstempel weitere Volumenströme des Wirkmediums hervorrufen oder das Wirkmedium zusätzlich, auch zeitversetzt etwa durch Verwendung entsprechender Zeitglieder unter Druck setzen.

Eine besonders bevorzugte Ausführungsform der erfindungsgemäßen Vorrichtung zeigt die Zeichnung.

Es zeigen:
- Figur 1: - in einer sehr schematischen Übersicht den grundsätzlichen Aufbau einer Vorrichtung mit einem Druckspeicher, einem Druckventil und einem Dichtzylinder zur Innenhochdruckumformung eines rohrartigen Rohlings in einem zweiteiligen Werkzeug,
- Figur 2: - eine Variante der Ausgestaltung der Vorrichtung gemäß Figur 1 mit einem zwischengeschalteten Druckübersetzer zwischen Druckmedium und Wirkmedium im unbetätigten Zustand,
- Figur 3: - die Vorrichtung gemäß Figur 2 im betätigten Zustand,
- Figur 4: - eine Variante der Vorrichtung gemäß Figur 2 mit elektromotorisch verstellbaren Anschlägen für den Druckübersetzer,
- Figur 5: - eine Variante der Vorrichtung gemäß Figur 2 mit zwei parallel arbeitsfähigen Druckspeichern und Druckventilen, die wechselweise auf den gleichen Druckübersetzer einwirken,
- Figur 6: - eine Variante der Vorrichtung gemäß Figur 2 mit einem eigenständigen Impulsgeber in Form eines Druckspeichers für die Betätigung eines Dichtstempels,
- Figur 7: - eine Variante der Vorrichtung gemäß Figur 6, bei der das Druckmedium des ersten Druckspeichers fluidisch leitend auch für die Betätigung eines Dichtstempels genutzt wird.

In der Figur 1 ist in einer sehr schematischen Übersicht den grundsätzlichen Aufbau einer erfindungsgemäßen Vorrichtung 1 mit einem Druckspeicher 2, einem Druckventil 3 und einem Dichtzylinder 19 zur Innenhochdruckumformung eines rohrartigen Rohlings 5 in einem zweiteiligen Werkzeug 6 dargestellt und dessen grundsätzliche Funktion erkennbar. Dieser grundsätzliche Aufbau der Vorrichtung 1 hat eine Reihe von Übereinstimmungen mit konventionellen Vorrichtungen zur Durchführung des Innenhochdruckumformens, so dass hier vornehmlich auf die Unterschiede der erfindungsgemäßen Vorrichtung abgestellt und diese erläutert werden sollen.

Der Druckspeicher 2 ist hier als eine bevorzugte Ausgestaltung als zweikammeriger Blasenspeicher ausgebildet, wobei ein erstes Teilvolumen 10 mit einem Gasvolumen 17 aus einem Gasvorrat 9, wie etwa einem Vorrat von Stickstoff, befüllt werden kann. Das Druckprofil kann durch eine entsprechende Variation der Stickstofffüllung in dem Druckspeicher 2 beeinflusst werden. Dieses Teilvolumen 10 ist durch eine Membran 23 von einem zweiten Teilvolumen 11 zur Bevorratung eines Druckmediums 12 abgetrennt, das aus einem separaten Reservoir 24 über eine nicht weiter erläuterte Füllvorrichtung 14 und einen Kanal in einem Ventilkörper 15 des Druckventils 3 befüllt werden kann. Das Teilvolumen 11 des Druckspeichers 2 steht dabei in fluidleitender Verbindung mit einem Druckventil 3, bestehend aus dem Ventilkörper 15 und einem Ventil 25. Ein solches Druckventil 3 kann in verschiedenster Bauform realisiert werden, daher werden hier nur die zueinander beweglichen Bauteile Ventilkörper 15 und Ventil 25 angedeutet. Charakteristisch für das Druckventil 3 ist hingegen die Möglichkeit, das Druckventil 3 in sehr kurzer Zeit zu öffnen und zu schließen, um den Druck des Druckmediums 12 in dem Teilvolumen 11 wie nachfolgend noch näher beschrieben in Richtung auf das Innere des Rohlings 5 zu leiten. Vorteilhaft ist die Ausbildung des Druckventils 3 als Sitzventil großer Nennweite oder entsprechendes Servoventil.

Öffnet das Druckventil 3 schlagartig, wie dies für eine konstruktiv etwas andere Ausgestaltung etwa in der Figur 3 zu erkennen ist, wird die Passage des Druckmediums 12 durch den Ventilkörper 15 zu einer fluiddicht an dem Ventilkörper 15 angeordneten Verbindungsleitung 4 geöffnet und das Druckmedium 12 kann in die Bohrung 16 der Verbindungsleitung 4 gelangen. Für diesen einfachen Fall des Aufbaus der Vorrichtung gemäß Figur 1 ist das Druckmedium 12 gleich dem wie später beschrieben getrennten Wirkmedium 13, das aus der Verbindungsleitung 4 und einen Dichtaufsatz 8 in das Innere des hier hohlen und umzuformenden Rohlings 5 gelangt.

Der Rohling 5, der Einfachheit halber hier rohrförmig mit einer sickenartigen Erweiterung dargestellt, soll in diesem einfachen Fall mittels IHU aufgeweitet werden und wird zu diesem Zweck durch das Wirkmedium 13 gegen die beiden Hälften 6 eines formgebenden Werkzeugs gepresst, so dass es die Form und die Oberflächenstrukturierung der beiden Hälften 6 des Werkzeugs annimmt.

An dem dem Dichtaufsatz 8 gegenüberliegenden Ende des Rohlings 5 wird die dort vorliegende Öffnung des Rohlings 5 in grundsätzlich bekannter Weise durch einen Dichtstempel 7 eines Dichtzylinders 19 abgedichtet, der mittels Druckbeaufschlagung einer nicht weiter relevanten fluiden Mediums über eine Füllvorrichtung 14 gegen das offene Ende des Rohlings 5 gepresst wird. Vor dem Umformen des Rohlings 5 wird über eine mit dem Endbereich des Dichtstempels 7 in fluidleitender Weise angeordneten und verbundenen Füllvorrichtung 14 Wirkmedium 13 in das Innere des Rohlings 5 eingefüllt und ggf. schon unter einen erhöhten Fülldruck gesetzt.

Die Funktionsweise der erfindungsgemäßen Vorrichtung 1 lässt sich etwa wie folgt beschreiben:
Zunächst wird das Teilvolumen 10 des Druckspeichers 2 mit dem Gas 17 aus dem nur schematisch angedeutet Gasvorrat 9 befüllt und unter sukzessive unter hohen Druck gesetzt. Hierbei kann die Antriebsleistung dieser Pumpvorrichtung 14 relativ klein sein, da das Gas 17 in dem Teilvolumen 10 die zugeführten Druckunterschiede quasi speichert. Durch die sukzessive Druckerhöhung in dem komprimierbaren Gas 17 in dem Teilvolumen 10 kommt auch das über die Membran 23 belastete Druckmedium 12 in dem Teilvolumen 11 des Druckspeichers 2 unter zunehmendem Druck, wobei das vorteilhaft als Flüssigkeit ausgebildete Druckmedium 12 im Gegensatz zu dem Gas 17 nicht nennenswert kompressibel ist.

Wird nun durch die Öffnungscharakteristik und den großen Öffnungsquerschnitt des Druckventils 3 das so unter hohem Druck gesetzte Teilvolumen 11 des Druckmediums 12 quasi schlagartig freigegeben, so kann das Druckmedium 12 impulsartig über die Bohrung 16 der Verbindungsleitung 4 und den Dichtaufsatz 8 in das Innere des Rohlings 5 strömen und das dort vorher wie beschrieben eingefüllte Wirkmedium 13 ebenfalls unter diesen Druck setzen. Die Wandungen des Rohlings 5 werden dadurch impulsartig in Richtung auf die Hälften 6 des Werkzeugs hin beschleunigt und gegen diese prallen. Hierdurch formen sich die Wandungen des Rohlings 5 entsprechend den formgebenden Wandungen der Hälften 6 des Werkzeugs und bilden damit die umgeformte Konfiguration des Rohlings 5. Dadurch wird das Druckmedium 12 beschleunigt und das Wirkmedium 13 im Inneren des Rohlings 5 wird komprimiert. Da der Rohling 5 umgeformt wird, erfolgt eine schnelle Volumenverschiebung von Wirkmedium im Werkzeug. Dies führt zu einer Ausformung des Rohlings 5 in den beiden Hälften 6 des Werkzeugs.

Anders als bei der bekannten reinen Impulsumformung, die nur durch den sehr kurzzeitigen Druckimpuls zu einer Beschleunigung der Wandungen des Rohlings 5 in Richtung auf die Hälften 6 des Werkzeugs sorgen kann, wird bei der erfindungsgemäßen Vorgehensweise ein deutlicher Volumenstrom des Druckmediums 12 von dem Druckspeicher 2 in das Innere des Rohlings 5 verschoben und kann bis zur endgültigen und sicheren Ausformung der Sollkontur des umgeformten Rohlings 5 auch in dem Inneren des Rohlings 5 verbleiben, etwa indem das Druckventil 3 ebenfalls schlagartig wieder verschlossen wird.. Die Umformung des Rohlings 5 erfolgt dabei schlagartig durch das verdrängte Wirkmedium 13, welches sich in der Rohling 5 befunden hat.

Auf diese Weise können schlagartig große Volumenströme von Druckmedium 12/Wirkmedium 13 und Druckwellen erzeugt werden, die alle Vorteile ermöglichen, die auch bei anderen Hochgeschwindigkeitsumformverfahren bestehen. Das erfindungsgemäße Verfahren verbindet quasi die Vorteile der bekannten langsamen Innenhochdruckumformung mit den Vorteilen der Impulsumformung und vermeidet dabei die Nachteile der unsicheren Ausformung der Fertigteilgeometrie des umgeformten Rohlings 5, die bei der bisher bekannten Impulsumformung zu Problemen geführt hat. Durch die definierte Aufladung des Druckspeichers 2 und die definierte Ansteuerung des Druckventils 3 ist zudem eine einfache Einbindung der erfindungsgemäßen Vorrichtung 1 in Steuerungen und eine gute Regelbarkeit und Reproduzierbarkeit des Umformprozesses gegeben.

Diese sehr einfache Ausgestaltung der grundlegenden Vorrichtung 1 kann nun z.B. gemäß Figuren 2 und 3 erfindungsgemäß dadurch modifiziert werden, dass zwischen den Druckspeicher 2 und der Rohling 5 ein Druckübersetzer 18 in Form eines Plungers vorgesehen wird. Ein solcher Druckübersetzer 18 ist ein gegenüber der Bohrung 16 der Verbindungsleitung 4 fluiddicht abgedichteter Plunger 18, der leicht verschieblich in der Bohrung 16 der Verbindungsleitung 4 verschiebbar ist. Dabei wird ein Ende des Plungers 18 von dem Druckmedium 12 und die andere Seite des Plungers 18 von dem Wirkmedium 13 beaufschlagt, wobei der Plunger 18 Druckmedium 12 und Wirkmedium 13 aber voneinander trennt. Druckmedium 12 und Wirkmedium 13 können daher auch unterschiedliche Fluide sein. Ebenfalls kann der Druckübersetzer 18 unterschiedliche Abmessungen der Kontaktflächen für Druckmedium 12 und Wirkmedium 13 aufweisen, so dass der Druck im Druckmedium 12 flächenproportional erhöhend auf das Wirkmedium 13 übertragen wird.

In der Figur 2 ist die Vorrichtung 1 mit dem zwischengeschalteten Druckübersetzer 18 zwischen Druckmedium 12 und Wirkmedium 13 im unbetätigten Zustand und in der Figur 3 im betätigten Zustand dargestellt. In der Figur 2 ist der Plunger 18 in seiner Anfangsstellung vor der Druckbeaufschlagung bei geschlossenem Ventil 3 zu erkennen, wohingegen die Figur 3 den Plunger 18 in seiner relativ zur Stellung gemäß Figur 2 nach rechts verschobenen Endlage und bei geöffnetem Druckventil 3 zeigt. Auch ist hierbei in der Figur 3 der Dichtstempel 7 gegen das offene Ende des umgeformten Rohlings 5 gedrückt und damit diese Öffnung abdichtend dargestellt.

Gemäß Figur 4 kann in einer weiteren Variante durch eine Hubbegrenzung des Plungers 18 die genaue Fördermenge des Druckmediums 12 aus dem Druckspeicher 2 eingestellt werden. Hierzu wird in der Bohrung 16 der Verbindungsleitung 4 ein über einen z.B. elektromotorischen Stellantrieb 21 verstellbarer Anschlag 20 vorgesehen, der in definierte Stellungen verfahrbar ist und gegen den der Plunger 18 bei der Druckbeaufschlagung durch das Druckmedium 12 anschlägt. Dieser Anschlag 20 kann aufgrund seines Antriebs 21 auch zur Rückstellung des Plungers 18 in seine Ausgangslage genutzt werden. Weiterhin kann der Druckimpuls über die Speicherparameter genau definierbar sein. Dies ermöglicht die Einstellung genauer reproduzierbarer Umformparameter, die bei anderen HGU-Verfahren bisher nicht möglich war.

Die Figur 5 zeigt eine Variante der Vorrichtung 1 gemäß Figur 2 mit zwei parallel arbeitsfähigen Druckspeichern 2, 2' und Druckventilen 3, 3', die wechselweise auf den gleichen Druckübersetzer 18 einwirken. Hierzu wird die vorstehend beschriebene Einheit aus Druckspeicher 2 und Druckventil 3 quasi doppelt oder (nicht weiter dargestellt) mehrfach ausgebildet und der jeweils durch Öffnen eines Druckventils 3 abgegebene Volumenstrom des Druckmediums 12 wird in einen gemeinsamen Zuleitungskanal 26 geleitet, der dann in der beschriebenen Form fluidleitend in die Verbindungsleitung 4 übergeht. Somit kann während des Ladevorgangs der einen Kombination aus Druckspeicher 2/Druckventil 3 die andere Kombination aus Druckspeicher 27Druckventil 3' zur Umformung eines Rohlings 5 benutzt werden, im Anschluss daran wechselt dann die jeweilige Betriebsweise. Hierdurch ist eine schnellere Schussfolge möglich und damit eine höhere Taktrate der Vorrichtung 1.

In der Figur 6 ist eine Variante der Vorrichtung 1 gemäß Figur 2 mit einem eigenständigen Impulsgeber in Form eines Druckspeichers 2' für die Betätigung eines Dichtstempels 7 zu erkennen. Durch den hohlgebohrten Dichtstempel 7 erfolgt wie schon beschrieben die Befüllung des Innenraums des umzuformenden Rohlings 5 mit Wirkmedium 13. Neben einer statischen Anpressung des Dichtstempels 7 durch Zuführung von Druck aus einem Reservoir 14 in den einen Arbeitsraum des Zylinders 19 kann der gleiche Arbeitstraum des Zylinders 19 aber auch mit einer eigenständigen Druckversorgung aus dem Druckspeicher 2' ausgestattet werden. Hierdurch kann mittels des Zylinders 19 der Rohling 5 auch axial, ggf. auch schlagartig oder mit vorgebbarem veränderlichen Druckverlauf, vorgespannt werden, was einen Nachschiebeeffekt wie beim statischen Innenhochdruckumformen ermöglicht und so die Prozessgrenzen nochmals erweitern kann.

Die Figur 7 zeigt eine Variante der Vorrichtung 1 gemäß Figur 6, bei der dieser Gedanke der anpassbaren Vorspannung des Wirkmediums 13 im Inneren des umzuformenden Rohlings 5 weiter geführt wird und dazu das Druckmedium 12 des ersten Druckspeichers 2 fluidisch leitend auch für die Betätigung des Dichtstempels 7 genutzt wird. Hierzu verbindet eine Fluidleitung 22, ggf. über eine Drossel oder ein Rückschlagventil abgesichert, den Bereich in Strömungsrichtung hinter dem Druckventil 3 mit dem Dichtzylinder 19 des Dichtstempels 7. Somit wird ein schlagartiger Druckaufbau sowohl wie vorstehend beschrieben über die Verbindungsleitung 4 als auch über den Dichtstempel 7 auf das Wirkmedium 13 im Inneren des Rohlings 13 aufgebaut, ohne dass keine zusätzliche Fluidversorgung und eine eigene Druckerhöhungseinrichtung wie bei der Variante gemäß Figur 6 notwendig wird. Auch ist dadurch die zeitliche Synchronisation des Druckaufbaus auf beiden Wege einfacher.

### Sachnummernliste

- 1: - Vorrichtung
- 2: - Druckspeicher
- 3: - Ventil
- 4: - Verbindungsleitung
- 5: - Rohling
- 6: - Werkzeughälfte
- 7: - Dichtkolben
- 8: - Dichtaufsatz
- 9: - Gasvorrat
- 10: - Teilvolumen Druckspeicher für Gasvolumen
- 11: - Teilvolumen Druckspeicher für Druckmedium
- 12: - Druckmedium
- 13: - Wirkmedium
- 14: - Füllvorrichtung
- 15: - Ventilkörper
- 16: - Bohrung Verbindungsleitung
- 17: - Gasvolumen
- 18: - Druckübersetzer/Plunger
- 19: - Dichtzylinder
- 20: - Anschlag
- 21: - Verstellantrieb Anschlag
- 22: - Fluidleitung
- 23: - Membran
- 24: - Reservoir
- 25: - Ventil
- 26: - Zuleitungskanal
- 27: - Wirkbereich

## Patentansprüche

1. Verfahren zum hydraulischen Hochgeschwindigkeits-Hochdruckumformen, bei dem ein in einem Wirkbereich (27) an einem umzuformenden Rohling (5) befindliches hydraulisches Wirkmedium (13) mit einem Druckimpuls schlagartig beaufschlagt wird und das hydraulische Wirkmedium (13) den umzuformenden Rohling (5) zumindest bereichsweise in Richtung auf ein Umformwerkzeug (6) hin beschleunigt,
wobei gleichzeitig mit dem Druckimpuls und/oder nach dem Druckimpuls derart hydraulisches Wirkmedium (13) in den Wirkbereich (27) an dem umzuformenden Rohling (5) verschoben und von dem hydraulischen Wirkmedium (13) derart unter Druck in dem Wirkbereich (27) gehalten wird, dass die Druckwirkung des Wirkmediums (13) den umzuformenden Rohling (5) in dem Wirkbereich (27) sicher an die formgebenden Oberflächen des Umformwerkzeugs (6) anlegt,
**dadurch gekennzeichnet, dass**
zwischen einem Druckspeicher (2) und dem mit dem Wirkmedium (13) beaufschlagten Wirkbereich (27) an dem umzuformenden Rohling (5) ein Druckübersetzer (18) in Form eines stößelartigen Plungers angeordnet wird, wobei der Plunger auf der einen Seite von dem Druckmedium (12) und auf der Rohlingsseite von dem Wirkmedium (13) beaufschlagt wird, wobei die Endlagen der Bewegung des stößelartigen Plungers durch einstellbare Anschläge vorgegeben werden.

2. Verfahren gemäß Anspruch 1, **dadurch gekennzeichnet, dass** das Wirkmedium (13) in das Innere des hohlen umzuformenden Rohlings (5) verschoben und innerhalb des Rohlings (5) gehalten wird oder das Wirkmedium (13) in einen abgeschlossenen Wirkbereich (27) an dem umzuformenden Rohling (5) verschoben und in diesem Wirkbereich (27) des Rohlings (5) gehalten wird.

3. Verfahren gemäß einem der Ansprüche 1 bis 2, **dadurch gekennzeichnet, dass** die Erzeugung des Druckimpulses und die Verschiebung von Wirkmedium (13) in den Wirkbereich (27) an dem umzuformenden Rohling (5) mittels konventioneller hydraulischer Komponenten erfolgt.

4. Verfahren gemäß einem der vorstehenden Ansprüche, **dadurch gekennzeichnet, dass** die Erzeugung des Druckimpulses mittels eines vorab aufladbaren Druckspeichers (2, 2') erfolgt.

5. Verfahren gemäß einem der vorstehenden Ansprüche, **dadurch gekennzeichnet, dass** die Erzeugung des Druckimpulses und die Verschiebung von Wirkmedium (13) in den Wirkbereich (27) an dem umzuformenden Rohling (5) mittels eines schlagartig öffenbaren Druckventils (3) erfolgt, wobei insbesondere das Druckventil (3) nach der Weiterleitung des Druckmediums (12) in sehr kurzer Zeit wieder geschlossen wird.

6. Verfahren gemäß einem der vorstehenden Ansprüche, **dadurch gekennzeichnet, dass** der Druckimpuls, vorzugsweise sein zeitlicher Verlauf und seine Impulshöhe, und damit die umformende Wirkung des Wirkmediums (13) auf den umzuformenden Rohling (5) durch Veränderung der Charakteristik des Druckspeichers (2) und/oder durch Veränderung der Charakteristik des Druckventils (3) beeinflusst werden kann, insbesondere die Charakteristik des Druckspeichers (2) durch die Menge des Druckmediums (12), mit dem der Druckspeicher (2) vor dem Druckimpuls sukzessive befüllt wird, und/oder durch den Vorspanndruck des Druckspeichers (2) und/oder durch den Ladedruck des Ladeaggregats (9) für den Druckspeicher (2) beeinflusst wird.

7. Verfahren gemäß einem der vorstehenden Ansprüche, **dadurch gekennzeichnet, dass** die Charakteristik des Druckventils (2) durch sein Öffnungsverhalten, insbesondere durch den Beginn und das Ende der Öffnungszeit und/oder die Veränderung des Öffnungsquerschnitts beeinflusst wird, insbesondere das Öffnungsverhalten des Druckventils (2) den Volumenstrom des Wirkmediums (13) in den Wirkbereich (27) an dem umzuformenden Rohling (5) und den Verlauf des Drucks des Wirkmediums (13) im Wirkbereich (27) an dem den Rohling (5) beeinflusst.

8. Verfahren gemäß einem der vorstehenden Ansprüche, **dadurch gekennzeichnet, dass** das Umformverhalten des Rohlings (5) durch den vorab einstellbaren Fülldruck des Wirkmediums (13) im Wirkbereich (27) an dem umzuformenden Rohling (5) beeinflusst wird.

9. Verfahren gemäß einem der vorstehenden Ansprüche, **dadurch gekennzeich-net, dass** der Plunger (18) in Richtung auf den Wirkbereich (27) an dem umzuformenden Rohling (5) hin verschiebbar ist.

10. Verfahren gemäß einem der vorstehenden Ansprüche, **dadurch gekennzeichnet, dass** ein rohrartiger hohler Rohling (5) beim Umformen mit einem hydraulisch betätigbaren Dichtstempel (7) auf der dem Druckventil (3) gegenüberliegenden Seite des rohrartigen hohlen Rohlings (5) in axialer Richtung vorgespannt wird.

11. Verfahren gemäß Anspruch 10, **dadurch gekennzeichnet, dass** der hydraulisch betätigbare Dichtstempel (7) hydraulisch gekoppelt von dem Druckmedium (13) beaufschlagt wird, das bei Freigabe des Druckventils (2) in Richtung auf den Wirkbereich (27) an dem umzuformenden Rohling (5) verschoben wird, insbesondere die hydraulische Beaufschlagung des hydraulisch betätigbaren Dichtstempels (7) zeitlich verzögert oder mit veränderten Druck erfolgt.

12. Vorrichtung (1) zum hydraulischen Hochgeschwindigkeits-Hochdruckumformen, insbesondere zur Durchführung des Verfahrens gemäß Anspruch 1, mit einem Druckerzeuger, mit dem ein Druckimpuls in einem Druckmedium (12) erzeugt werden kann, wobei der Druckimpuls in einem Wirkbereich (27) an einem umzuformenden Rohling (5) befindliches hydraulisches Wirkmedium (13) schlagartig beaufschlagt und das hydraulische Wirkmedium (13) den umzuformenden Rohling (5) zumindest bereichsweise in Richtung auf ein Umformwerkzeug (6) hin beschleunigt,
der Druckerzeuger einen Druckspeicher (2) und ein schlagartig betätigbares Druckventil (3) aufweist, die derart betätigbar sind, dass gleichzeitig mit dem Druckimpuls und/oder nach dem Druckimpuls derart hydraulisches Wirkmedium (13) in den Wirkbereich (27) an dem umzuformenden Rohling (5) verschoben und derart unter Druck in dem Wirkbereich (27) gehalten wird, dass die Druckwirkung des Wirkmediums (13) den umzuformenden Rohling (5) in dem Wirkbereich (27) sicher an die formgebenden Oberflächen des Umformwerkzeugs (6) anlegt, wobei
**dadurch gekennzeichnet, dass**
zwischen Druckspeicher (2) und dem Wirkbereich (27) an dem umzuformenden Rohling (5) ein Druckübersetzer (18) in Form eines stößelartigen Plungers angeordnet ist, wobei der Plunger auf der einen Seite von dem Druckmedium (12) und auf der Rohlingsseite von dem Wirkmedium (13) beaufschlagt ist, wobei die Endlagen der Bewegung des stößelartigen Plungers durch einstellbare Anschläge vorgebbar sind.

13. Vorrichtung (1) gemäß Anspruch 12, **dadurch gekennzeichnet, dass** das Druckventil (3) ein vorzugsweise elektrisch ansteuerbares Sitzventil, vorzugsweise ein Servoventil, mit großer Nennweite aufweist.

14. Vorrichtung (1) gemäß einem der Ansprüche 12 oder 13, **dadurch gekennzeichnet, dass** der Druckspeicher (2) mit einem leistungsmäßig mit geringer Ladeleistung arbeitenden Ladeaggregat (9) gefüllt und unter Druck setzbar ist.

15. Vorrichtung (1) gemäß einem der Ansprüche 12 bis 14, **dadurch gekennzeichnet, dass** der Druckspeicher (2) als Blasenspeicher mit einer Gasfüllung (17) ausgebildet ist, insbesondere die Gasfüllung des Blasenspeichers (2) zur Beeinflussung des Druckprofils veränderbar ist.

16. Vorrichtung (1) gemäß einem der Ansprüche 12 bis 15, **dadurch gekennzeichnet, dass** der Plunger (18) in Richtung auf den Wirkbereich (27) an dem umzuformenden Rohling (5) hin verschiebbarer ist.

17. Vorrichtung (1) gemäß Anspruch 16, **dadurch gekennzeichnet, dass** der Plunger (18) auf seiner dem Druckventil (2) zugeordneten Seite eine größere Wirkfläche als auf seiner dem Wirkbereich (27) an dem umzuformenden Rohling (5) zugeordneten Seite aufweist und dadurch kraftverstärkend wirkt.

18. Vorrichtung (1) gemäß einem der Ansprüche 16 oder 17, **dadurch gekennzeichnet, dass** der stößelartige Plunger (18) durch das Beaufschlagen des Wirkbereichs (27) an dem umzuformenden Rohling (5) mit Wirkmedium (13) in seine bestimmungsgemäße Endlage vor der Umformung des umzuformenden Rohlings (5) verschoben wird.

19. Vorrichtung (1) gemäß einem der Ansprüche 12 bis 18, **dadurch gekennzeichnet, dass** mehr als ein Druckspeicher (2, 2') und jeweils ein zugeordnetes Druckventil (3, 3') vorgesehen sind, wobei die Druckspeicher (2, 2') im Wechsel befüllt und zur Freisetzung des Druckimpulses benutzt werden, insbesondere die mehreren Druckspeicher (2, 2') fluidisch mit der gleichen Zuleitung (26) für das Druckmedium (12) in Richtung auf den Wirkbereich (27) an dem umzuformenden Rohling (5) verbunden sind.

20. Vorrichtung (1) gemäß einem der Ansprüche 12 bis 19, **dadurch gekennzeichnet, dass** beim Umformen von Rohren auf der dem Plunger (18) gegenüberliegenden Seite des hohlen rohrförmigen Rohlings (5) ein hydraulisch betätigbarer Dichtstempel (7) angeordnet ist, durch den der rohrartige Rohling (5) in axialer Richtung vorspannbar ist, insbesondere der hydraulisch betätigbare Dichtstempel (7) über einen separaten Druckspeicher (2) betätigbar ist, der ebenfalls einen sehr schnellen Druckimpuls auf den Dichtstempel (7) ausübt oder der hydraulisch betätigbare Dichtstempel (7) hydraulisch gekoppelt von dem Druckmedium (12) beaufschlagbar ist, das bei Freigabe des Druckventils (2) in Richtung auf das Innere des hohlen umzuformenden Rohlings (5) verschoben wird.

## Claims

1. Method for hydraulic high-speed high-pressure forming, in which a hydraulic active medium (13) located in an active region (27) on a blank (5) to be formed is suddenly subjected to a pressure pulse and the hydraulic active medium (13) accelerates the blank (5) to be formed at least in some regions in the direction of a forming tool (6),
whereby simultaneously with the pressure pulse and/or after the pressure pulse, hydraulic active medium (13) is displaced into the active region (27) on the blank (5) to be formed and is held under pressure in the active region (27) in such a way that the pressure effect of the active medium (13) securely applies the blank (5) to be formed in the active region (27) to the shaping surfaces of the forming tool (6).
**characterized in that**
a pressure intensifier (18) is arranged between a pressure accumulator (2) and the active region (27) on the blank (5) to be formed in form of a tappet-like plunger (18), which is acted upon on one side by the pressure medium (12) and on the blank side by the active medium (13), whereby the end positions of the movement of the tappet-like plunger (18) are predetermined by adjustable stops.

2. Method according to claim 1, **characterized in that** the active medium (13) is displaced into the interior of the hollow blank (5) to be formed and held within the blank (5) or the active medium (13) is displaced into a closed active region (27) on the blank (5) to be formed and held in this active region (27) of the blank (5).

3. Method according to one of claims 1 to 2, **characterized in that** the generation of the pressure pulse and the displacement of active medium (13) into the active region (27) on the blank (5) to be formed takes place by means of conventional hydraulic components.

4. Method according to one of the preceding claims, **characterized in that** the pressure pulse is generated by means of a pre-chargeable pressure accumulator (2, 2').

5. Method according to one of the preceding claims, **characterized in that** the generation of the pressure pulse and the displacement of active medium (13) into the active region (27) on the blank (5) to be formed takes place by means of a pressure valve (3) which can be opened suddenly, wherein in particular the pressure valve (3) is closed again in a very short time after the forwarding of the pressure medium (12).

6. Method according to one of the preceding claims, **characterized in that** the pressure pulse, preferably its temporal progression and its pulse height, and thus the forming effect of the active medium (13) on the blank (5) to be formed can be influenced by changing the characteristics of the pressure accumulator (2) and/or by changing the characteristics of the pressure valve (3), in particular the characteristics of the pressure accumulator (2) are influenced by the amount of pressure medium (12) with which the pressure accumulator (2) is successively filled before the pressure pulse, and/or by the preload pressure of the pressure accumulator (2) and/or by the charging pressure of the charging unit (9) for the pressure accumulator (2).

7. Method according to one of the preceding claims, **characterized in that** the characteristic of the pressure valve (2) is influenced by its opening behavior, in particular by the start and end of the opening time and/or the change in the opening cross-section, in particular the opening behavior of the pressure valve (2) influences the volume flow of the active medium (13) in the active region (27) on the blank (5) to be formed and the course of the pressure of the active medium (13) in the active region (27) on the blank (5) to be formed.

8. Method according to one of the preceding claims, **characterized in that** the forming behavior of the blank (5) is influenced by the pre-adjustable filling pressure of the active medium (13) in the active region (27) on the blank (5) to be formed.

9. Method according to one of the preceding claims, **characterized in that** the plunger (18) is moveable into the direction of the effective region (27) on the blank (5) to be formed.

10. Method according to one of the preceding claims, **characterized in that** a tubular hollow blank (5) is prestressed in the axial direction during forming with a hydraulically actuated sealing stamp (7) on the side of the tubular hollow blank (5) opposite the pressure valve (3).

11. Method according to claim 10, **characterized in that** the hydraulically actuated sealing stamp (7) is hydraulically coupled to the active medium (13) which is displaced in the direction of the active region (27) on the blank (5) to be formed when the pressure valve (2) is released, in particular the hydraulic actuation of the hydraulically actuated sealing stamp (7) takes place with a time delay or with a changed pressure.

12. Device (1) for hydraulic high-speed high-pressure forming, in particular for carrying out the method according to claim 1, with a pressure generator with which a pressure pulse can be generated in a pressure medium (12), wherein the pressure pulse suddenly acts on a hydraulic active medium (13) located in an active region (27) on a blank (5) to be formed and the hydraulic active medium (13) accelerates the blank (5) to be formed at least in some regions in the direction of a forming tool (6),
the pressure generator has a pressure accumulator (2) and a suddenly actuatable pressure valve (3) which can be actuated in such a way that simultaneously with the pressure pulse and/or after the pressure pulse, hydraulic active medium (13) is displaced into the active region (27) on the blank (5) to be formed and is held under pressure in the active region (27) in such a way that the pressure effect of the active medium (13) the blank (5) to be formed is securely placed against the shaping surfaces of the forming tool (6) in the active region (27),
**characterized in that**
a pressure intensifier (18) in form of a tappet-like plunger (18) is arranged between a pressure accumulator (2) and the active region (27) on the blank (5) to be formed, wherein the plunger (18) is acted upon on one side by the pressure medium (12) and on the blank side by the active medium (13), whereby the end positions of the movement of the tappet-like plunger (18) are predetermined by adjustable stops.

13. Device (1) according to claim 12, **characterized in that** the pressure valve (3) has a preferably electrically controllable seat valve, preferably a servo valve, with a large nominal diameter.

14. Device (1) according to one of claims 12 or 13, **characterized in that** the pressure accumulator (2) is filled with a charging unit (9) operating with a low charging power and can be put under pressure.

15. Device (1) according to one of claims 12 to 14, **characterized in that** the pressure accumulator (2) is designed as a bladder accumulator with a gas filling (17), in particular the gas filling of the bladder accumulator (2) can be changed to influence the pressure profile.

16. Device (1) according to one of claims 12 to 15, **characterized in that** the plunger (18) can be displaced in the direction of the active region (27) on the blank (5) to be formed.

17. Device (1) according to claim 16, **characterized in that** the plunger (18) has a larger effective area on its side associated with the pressure valve (2) than on its side associated with the active region (27) on the blank (5) to be formed and thus has a force-enhancing effect.

18. Device (1) according to one of claims 16 or 17, **characterized in that** the tappet-like plunger (18) is displaced into its intended end position before the forming of the blank (5) to be formed by applying the active medium (13) to the active region (27) on the blank (5) to be formed.

19. Device (1) according to one of claims 12 to 18, **characterized in that** more than one pressure accumulator (2, 2') and in each case an associated pressure valve (3, 3') are provided, wherein the pressure accumulators (2, 2') are alternately filled and used to release the pressure pulse, in particular the plurality of pressure accumulators (2, 2') are fluidically connected to the same supply line (26) for the pressure medium (12) in the direction of the active region (27) on the blank (5) to be formed.

20. Device (1) according to one of claims 12 to 19, **characterized in that** when forming pipes, a hydraulically actuated sealing stamp (7) is arranged on the side of the hollow tubular blank (5) opposite the plunger (18), by means of which the tubular blank (5) can be prestressed in the axial direction, in particular the hydraulically actuated sealing stamp (7) can be actuated via a separate pressure accumulator (2), which also exerts a very rapid pressure pulse on the sealing stamp (7), or the hydraulically actuated sealing stamp (7) can be actuated in a hydraulically coupled manner by the pressure medium (12), which is displaced in the direction of the interior of the hollow blank (5) to be formed when the pressure valve (2) is released.

## Revendications

1. Procédé de façonnage hydraulique à haute pression et haute vitesse, où un fluide actif (13) hydraulique se trouvant sur une ébauche (5) à façonner dans une zone active (27) est de manière soudaine soumis à une impulsion de pression et le milieu actif (13) hydraulique accélère l'ébauche (5) à façonner au moins par endroits en direction d'un outil de façonnage (6),
dans lequel simultanément avec l'impulsion de pression et/ou après l'impulsion de pression, du fluide actif (13) hydraulique est déplacé dans la zone active (27) sur l'ébauche (5) à façonner de telle manière et est maintenu sous pression dans la zone active (27) de telle manière que l'action de pression du fluide actif (13) place l'ébauche (5) à façonner dans la zone active (27) de manière sûre contre les surfaces de façonnage de l'outil de façonnage (6),
**caractérisé en ce que**
un multiplicateur de pression (18) sous la forme d'un piston de type coulisseau est disposé entre un accumulateur de pression (2) et la zone active (27) soumise à l'action du fluide actif (13), dans lequel le piston est soumis sur un côté à l'action du fluide sous pression (12) et sur le côté d'ébauche à l'action du fluide actif (13), dans lequel les positions finales du déplacement du piston de type coulisseau sont prédéfinies par des butées réglables.

2. Procédé selon la revendication 1, **caractérisé en ce que** le fluide actif (13) est déplacé à l'intérieur de l'ébauche (5) creuse à façonner et est maintenu à l'intérieur de l'ébauche (5) ou le milieu actif (13) est déplacé dans une zone active (27) fermée sur l'ébauche (5) à façonner et est maintenu dans ladite zone active (27) de l'ébauche (5).

3. Procédé selon l'une quelconque des revendications 1 à 2, **caractérisé en ce que** la production de l'impulsion de pression et le déplacement de fluide actif (13) dans la zone active (27) sont effectués sur l'ébauche (5) à façonner au moyen de composants hydrauliques conventionnels.

4. Procédé selon l'une quelconque des revendications précédentes, **caractérisé en ce que** la production de l'impulsion de pression est effectuée au moyen d'un accumulateur de pression (2, 2') pouvant être chargé au préalable.

5. Procédé selon l'une quelconque des revendications précédentes, **caractérisé en ce que** la production de l'impulsion de pression et le déplacement du fluide actif (13) dans la zone active (27) sont effectués sur l'ébauche (5) à façonner au moyen d'une soupape de pression (3) pouvant être ouverte de manière soudaine, dans lequel en particulier la soupape de pression (3) est à nouveau fermée dans un temps très court après le transfert du fluide de pression (12).

6. Procédé selon l'une quelconque des revendications précédentes, **caractérisé en ce que** l'impulsion de pression, de préférence son évolution dans le temps et son amplitude d'impulsion, et ainsi l'action de façonnage du fluide actif (13) sur l'ébauche (5) à façonner peuvent être influencées en modifiant la caractéristique de l'accumulateur de pression (2) et/ou en modifiant la caractéristique de la soupape de pression (3), en particulier la caractéristique de l'accumulateur de pression (2) est influencée par la quantité du fluide de pression (12), avec lequel l'accumulateur de pression (2) est rempli avant l'impulsion de pression, et/ou par la pression de précontrainte de l'accumulateur de pression (2) et/ou par la pression de charge du groupe de charge (9) pour l'accumulateur de pression (2).

7. Procédé selon l'une quelconque des revendications précédentes, **caractérisé en ce que** la caractéristique de la soupape de pression (2) est influencée par son comportement d'ouverture, en particulier par le début et la fin du temps d'ouverture et/ou la modification de la section transversale d'ouverture, en particulier le comportement d'ouverture de la soupape de pression (2) influence le débit volumique du fluide actif (13) dans la zone active (27) sur l'ébauche (5) à façonner et l'évolution de la pression du fluide actif (13) dans la zone active (27) sur l'ébauche (5) à façonner.

8. Procédé selon l'une quelconque des revendications précédentes, **caractérisé en ce que** le comportement de façonnage de l'ébauche (5) est influencé par la pression de remplissage réglable au préalable du fluide actif (13) dans la zone active (27) sur l'ébauche (5) à façonner.

9. Procédé selon l'une quelconque des revendications précédentes, **caractérisé en ce que** le piston (18) peut être déplacé en direction de la zone active (27) sur l'ébauche (5) à façonner.

10. Procédé selon l'une quelconque des revendications précédentes, **caractérisé en ce qu'**une ébauche (5) creuse de type tube est précontrainte dans une direction axiale sur le côté, faisant face à la soupape de pression (3), de l'ébauche (5) creuse de type tube lors du façonnage avec le tampon d'étanchéité (7) pouvant être actionné de manière hydraulique.

11. Procédé selon la revendication 10, **caractérisé en ce que** le tampon d'étanchéité (7) pouvant être actionné de manière hydraulique est soumis à une action hydraulique de manière couplée par le fluide de pression (13), qui est déplacé sur l'ébauche (5) à façonner en direction de la zone active (27) lors de la libération de la soupape de pression (2), en particulier l'action hydraulique exercée par le tampon d'étanchéité (7) pouvant être actionné de manière hydraulique est retardée dans le temps ou est effectuée avec une pression modifiée.

12. Dispositif (1) de façonnage hydraulique à haute pression et à haute vitesse destiné à mettre en oeuvre le procédé selon la revendication 1, avec un générateur de pression, avec lequel une impulsion de pression peut être générée dans un fluide de pression (12), dans lequel l'impulsion de pression soumet à une action soudaine du fluide actif (13) hydraulique se trouvant sur l'ébauche (5) à façonner dans une zone active (27) et le fluide actif (13) hydraulique accélère l'ébauche (5) à façonner au moins par endroits en direction d'un outil de façonnage (6),
le générateur de pression présente un accumulateur de pression (2) et une soupape de pression (3) pouvant être actionnée de manière soudaine, qui peuvent être actionnés de telle manière que simultanément avec l'impulsion de pression et/ou après l'impulsion de pression, du fluide actif (13) hydraulique est déplacé dans la zone active (27) sur l'ébauche (5) à façonner de telle manière et est maintenu sous pression dans la zone active (27) de telle manière que l'action de pression du milieu actif (13) place l'ébauche (5) à façonner dans la zone active (27) de manière sûre sur les surfaces à façonner de l'outil de façonnage (6) ;
**caractérisé en ce que**
un multiplicateur de pression (18) sous la forme d'un piston de type coulisseau est disposé entre un accumulateur de pression (2) et la zone active (27) sur l'ébauche à façonner (5), dans lequel le piston est soumis sur un côté à l'action du fluide sous pression (12) et sur le côté d'ébauche à l'action du fluide actif (13), dans lequel les positions finales du déplacement du piston de type coulisseau sont prédéfinies par des butées réglables.

13. Dispositif (1) selon la revendication 12, **caractérisé en ce que** la soupape de pression (3) présente une soupape à siège pouvant être pilotée de préférence de manière électrique, de préférence une servosoupape avec un grand diamètre nominal.

14. Dispositif (1) selon l'une quelconque des revendications 12 ou 13, **caractérisé en ce que** l'accumulateur de pression (2) est rempli d'un groupe de charge (9) fonctionnant conformément à la puissance avec une faible puissance de charge et peut être mis sous pression.

15. Dispositif (1) selon l'une quelconque des revendications 12 à 14, **caractérisé en ce que** l'accumulateur de pression (2) est réalisé en tant qu'accumulateur à vessie avec un remplissage de gaz (17), en particulier le remplissage de gaz de l'accumulateur à vessie (2) peut être modifié pour influencer le profil de pression.

16. Dispositif (1) selon l'une quelconque des revendications 12 à 15, **caractérisé en ce que** le piston (18) peut être déplacé sur l'ébauche (5) à façonner en direction de la zone active (27).

17. Dispositif (1) selon la revendication 16, **caractérisé en ce que** le piston (18) présente, sur son côté associé à la soupape de pression (2), une surface active plus grande que sur son côté associé à la zone active (27) sur l'ébauche (5) à façonner et agit ainsi avec un effet amplificateur de force.

18. Dispositif (1) selon l'une quelconque des revendications 16 ou 17, **caractérisé en ce que** le piston (18) de type coulisseau est déplacé par l'action exercée par la zone active (27) avec le fluide actif (13) sur l'ébauche (5) à façonner dans sa position finale conforme à l'utilisation prévue avant le façonnage de l'ébauche (5) à façonner.

19. Dispositif (1) selon l'une quelconque des revendications 12 à 18, **caractérisé en ce que** plus d'un accumulateur de pression (2, 2') et respectivement une soupape de pression (3, 3') associée sont prévus, dans lequel les accumulateurs de pression (2,2') sont remplis en alternance et sont utilisés pour libérer l'impulsion de pression, en particulier les plusieurs accumulateurs de pression (2, 2') sont reliés de manière fluidique à la même conduite d'arrivée (26) pour le milieu de pression (12) en direction de la zone active (27) sur l'ébauche (5) à façonner.

20. Dispositif (1) selon l'une quelconque des revendications 12 à 19, **caractérisé en ce que** lors du façonnage de tubes, est disposé, sur le côté, faisant face au piston (18), de l'ébauche (5) tubulaire creuse, un tampon d'étanchéité (7) pouvant être actionné de manière hydraulique, par lequel l'ébauche (5) tubulaire peut être précontrainte dans une direction axiale, en particulier le tampon d'étanchéité (7) pouvant être actionné de manière hydraulique peut être actionné par l'intermédiaire d'un accumulateur de pression (2) séparé, qui exerce également une impulsion de pression très rapide sur le tampon d'étanchéité (7) ou le tampon d'étanchéité (7) pouvant être actionné de manière hydraulique peut être soumis à une action hydraulique de manière couplée par le fluide de pression (12), qui est déplacé en direction de l'intérieur de l'ébauche (5) à façonner creuse lors de la libération de la soupape de pression (2).
